# EUROPÄISCHE PATENTSCHRIFT

(11) **EP 1 776 163 B1**
(45) Veröffentlichungstag und Bekanntmachung des Hinweises auf die Patenterteilung: **25.01.2012**
(21) Anmeldenummer: 05771231.7
(22) Anmeldetag: 25.07.2005
(51) Int. Cl.: A62B 18/08

(54) **ATEMSCHUTZ-VOLLMASKE ZUM TRAGEN MIT ODER OHNE SCHUTZHELM**
BREATHING MASK FOR WEARING WITH OR WITHOUT A SAFETY HELMET
MASQUE DE PROTECTION RESPIRATOIRE A PORTER AVEC OU SANS CASQUE DE PROTECTION

(30) Priorität: 04.08.2004 DE 102004038303
(43) Veröffentlichungstag der Anmeldung: 25.04.2007
(73) Patentinhaber: MSA Auer GmbH, 12059 Berlin (DE)
(72) Erfinder: SCHMIDTKE, Klaus, 10999 Berlin (DE); HOFFMANN, Wilfried, 12207 Berlin (DE); HORN, Michael, 10587 Berlin (DE); SCHOMMER, Elmar, 13507 Berlin (DE)
(74) Vertreter: Maikowski, Michael
(86) Internationale Anmeldenummer: PCT/DE2005/001344
(87) Internationale Veröffentlichungsnummer: WO 2006/012870

(56) Entgegenhaltungen:
- WO-A-96/25983
- WO-A-03/018136
- DE-C- 638 368
- US-A1- 2003 140 402

## Beschreibung

Die Erfindung betrifft eine Atemschutz-Vollmaske mit einem Maskenkörper, dem ein Sichtscheibenrahmen sowie erste Verbindungsmittel zur Befestigung des Maskenkörpers an einem Schutzhelm und zum Tragen der Vollmaske in Verbindung mit dem Schutzhelm zugeordnet sind, wobei die Vollmaske unter Verwendung einer separaten Kopfbänderung und zweiter Verbindungsmittel auch ohne Schutzhelm nutzbar ist.

In bestimmten Einsatzbereichen werden Schutzhelme verwendet, die im Bedarfsfall mit einer bänderlosen Atemschutzmaske kombiniert werden können. Die Atemschutzmaske und der Schutzhelm weisen beispielsweise Steckverbindungsmittel zur Herstellung einer lösbaren Verbindung auf. Der Schutzhelm übernimmt in diesem Fall die Funktion einer Kopfbänderung zum sicheren Halten der Atemschutzmaske am Gesicht des Benutzers. Es gibt jedoch Anwendungsfälle, in denen zwar das Tragen der Atemschutzmaske, aber nicht des Schutzhelms erforderlich ist oder das Tragen des Schutzhelms vom Benutzer als störend empfunden wird. Diese Zielstellung wird bekanntermaßen mit Atemschutzmasken erreicht, die am Maskenkörper erste Verbindungsmittel zur lösbaren Befestigung am Schutzhelm aufweisen. Darüber hinaus kann der Maskenkörper mit weiteren Verbindungsmitteln an eine Kopfbänderung angeschlossen werden, die unmittelbar am Kopf des Benutzers gehalten ist. Dadurch kann die Atemschutzmaske bei Bedarf auch ohne Schutzhelm benutzt werden.

Eine Atemschutzmaske dieser Art - mit ersten Verbindungsmitteln am Maskenkörper und dem Schutzhelm - wird beispielsweise in der DE 39 07 428 beschrieben. Die Befestigung der Maske am Schutzhelm kann beispielsweise mit einer Stecklasche erfolgen, die in einem Befestigungsteil am Schutzhelm in unterschiedlichen Stellungen verrastbar ist. Zur Verbindung des Maskenkörpers mit einer Kopfbänderung ist ein ringförmiges elastisches Halteteil vorgesehen, dessen Innenkontur der des Maskenscheibenrahmens entspricht und an dessen Außenkontur Stegteile zur Verbindung mit der Kopfbänderung mittels Knöpfen oder Schnallen angeformt sind. Um die Atemschutzmaske unmittelbar am Kopf des Benutzers zu halten, wird das elastische Halteteil über den Maskenscheibenrahmen gestülpt, so dass es dicht am Maskenkörper anliegt und die Atemschutzmaske somit eine Kopfbänderung aufweist. Diese Art der Befestigung einer Kopfbänderung an einer Helmmaske ist insofern nachteilig, als das Anlegen der Kopfbänderung umständlich und zeitaufwendig ist und unter der Bedingung einer nur gelegentlichen Benutzung Schwierigkeiten bereitet. Zudem verschlechtert sich der Anlegekomfort, da der Maskenkörper durch das ringförmig auf diesen wirkende elastische Halteteil verformt wird.

WO 96/25983 A beschreibt eine Atemschutz-Vollmaske gemäß dem Oberbegriff des Anspruchs 1, welche erste Verbindungsmittel zur Befestigung des Maskenkörpers an einem Schutzhelm, und zweite Verbindungsmittel für die Nützung ohne Schutzhelm und zur Befestigung einer separaten Kopfbänderung an mindestens vier Anbindungspunkten an der Maske, aufweist.

Der Erfindung liegt die Aufgabe zugrunde, eine üblicherweise für die Helmbefestigung vorgesehene, wahlweise aber auch in Verbindung mit einer Kopfbänderung zu verwendende Atemschutzmaske so auszubilden, dass ein einfaches und schnelles Anbringen der Kopfbänderung sowie ein hoher Tragekomfort und die Sicherheit des Benutzers gewährleistet sind.

Erfindungsgemäß wird die Aufgabe mit einer gemäß den Merkmalen des Patentspruchs 1 ausgebildeten Atemschutz-Vollmaske gelöst. Aus den Unteransprüchen ergeben sich vorteilhafte Weiterbildungen und zweckmäßige Ausgestaltungen der Erfindung.

Der grundlegende Erfindungsgedanke besteht bei einer sowohl für die Helmbefestigung als auch für das Tragen mit einer Kopfbänderung vorgesehenen Atemschutz-Vollmaske darin, dass an der Kopfbänderung vorgesehene Befestigungselemente außerhalb des Dichtungsbereichs der Maske an einer vom Gesicht des Benutzers entfernten Stelle mit Befestigungsmitteln an der Außenseite der Atemschutzmaske verbunden werden, und zwar mit den Kopf- und Seitenbändern an zwei Anbindungsstellen am Sichtscheibenrahmen und mit den Nackenbändern an zwei Anbindungsstellen unmittelbar am Maskenkörper. Dadurch wird der Maskenkörper im Dichtungsbereich mit gleichmäßigem Druck am Gesicht fixiert und somit ein hoher Tragekomfort und eine sichere Abdichtung gewährleistet.

In weiterer Ausbildung der Erfindung umfassen die Befestigungsmittel zur Anbindung der Kopfbänderung jeweils einen an den Kopf- und Seitenbändern angebrachten, einen Führungskanal aufweisenden Bänderungsclip, der linear, jeweils von innen nach außen auf die Führungsschiene eines am Sichtscheibenrahmen befestigten Sichtscheibenrahmenclips aufgeschoben und verschnappt wird. Die Anbindung der Nackenbänder am Maskenkörper erfolgt jeweils mit einem an den Maskenkörper anknöpfbaren Befestigungsclip. Das Anknöpfen des Befestigungsclips an einen pilzförmig ausgebildeten Befestigungsknopf geschieht mittels einer im Befestigungsclip ausgebildeten Schlüsselloch-Aussparung. Die Bänderungs- und Befestigungsclips, die bei der Montage von innen nach außen auf das entsprechende Gegenstück an der Maske aufgeschoben und bei der Benutzung in Montagerichtung belastet werden, können einfach, schnell und fehlerfrei montiert werden und sind durch die Zugrichtung während der Benutzung sowie durch Einschnappen des Bänderungsclips bzw. die Reibwirkung zwischen Befestigungsknopf und Langloch der Schlüsselloch-Aussparung sicher fixiert. Die Montage- und Demontagerichtung ist so gewählt, dass während der Benutzung keine Kräfte in Demontagerichtung wirken.

Die fehlerfreie Montage der Kopfbänderung ist insbesondere durch eine asymmetrische Querschnittsform der Führungsschiene am Sichtscheibenrahmenclip und des Führungskanals im Bänderungsclip gewährleistet.

In vorteilhafter Weiterbildung der Erfindung sind die beiderseitigen Kopf- und Seitenbänder jeweils mit einer gemeinsamen Haltelasche verbunden, die eine Achse zur schwenkbaren Halterung des Bänderungsclips aufweist. Der Bänderungsclip ist an der Achse mit Sicherungsstiften gesichert, die die Haltelasche ein wenig nach innen biegen, so dass die Haltelaschen keinen hervorstehenden Angriffsbereich für Flammen bilden.

Der Sichtscheibenrahmenclip verfügt über an seiner Unterseite angeformte Haken, die bei der Montage in am Sichtscheibenrahmen vorgesehene Taschen eingeschoben werden. Diese Montagestellung wird durch eine verrastbare T-förmige Sicherungsplatte fixiert. Der winklig ausgebildete Sichtscheibenrahmenclip ist darüber hinaus mit seinen abgekröpften Enden an einer Rippe und an einem Schenkel des Sichtscheibenrahmens gehalten.

Gemäß einem weiteren wichtigen Merkmal der Erfindung sind die zur Halterung der Atemschutzmaske an einem Schutzhelm vorgesehenen Verbindungsmittel während der Benutzung mit einer Kopfbänderung an der jeweiligen Haltelasche der Kopfbänderung befestigt, beispielsweise in einer von dem betreffenden Seitenband an der Haltelasche gebildeten Schlinge oder an einem an die Haltelasche angeformten Bolzen, auf den die mit Haltebohrungen,versehene Stecklasche geschoben wird.

Ein Ausführungsbeispiel der Erfindung wird anhand der Zeichnung näher erläutert. Es zeigen:
- Fig. 1: eine Seitenansicht einer üblicherweise für die Helmbefestigung vorgesehenen Atemschutz-Vollmaske mit einer an dieser lösbar angebrachten Kopfbänderung;
- Fig. 2: eine Vorderansicht der Kopfbänderung;
- Fig. 3: eine Vorderansicht des am Sichtscheibenrahmen befestigten Sichtscheibenrahmenclips;
- Fig. 4: eine Schnittansicht des Sichtscheibenrahmenclips längs der Linie A-A in Fig. 3;
- Fig. 5: eine perspektivische Darstellung des mit dem Scheibenrahmenclip zu verbindenden Bänderungsclips, der mit der am Schläfenband und Kopfband der Bänderung befestigten Haltelasche gelenkig verbunden ist;
- Fig. 6: eine perspektivische Darstellung des Bänderungsclips; und
- Fig. 7: eine Draufsicht auf den Bänderungsclip.

Fig. 1 zeigt eine Atemschutz-Vollmaske 1 mit einer an dieser angebrachten Kopfbänderung 2 sowie mit einer Stecklasche 3 zur alternativen Herstellung einer Steckverbindung der Atemschutzmaske 1 mit einem Schutzhelm (nicht dargestellt). Die Verbindung mit einem Schutzhelm kann nur nach vorangegangener Entfernung der an vier Anbindungspunkten lösbar angebrachten Kopfbänderung 2 erfolgen. Die Atemschutz-Vollmaske 1 umfasst einen Maskenkörper 4 aus elastischem Material und eine Sichtscheibe 5, die in einem mit dem Maskenkörper 4 verbundenen Sichtscheibenrahmen 6 gehalten ist. Im Randbereich der Innenseite des Maskenkörpers 4 befindet sich eine einen Dichtungsbereich bildende elastische Dichtungsmanschette (nicht dargestellt), die den Maskenkörper 4 zum Gesicht des Benutzers hin abdichtet.

Die Kopfbänderung 2 umfasst ein Kopfbandteil 7 mit zum Kopf des Benutzers hin leicht abgewinkelten Haltelaschen 8, an denen ein Seitenband 9 (Schläfenband) längenverstellbar gehalten ist. An den beiden Haltelaschen 8 ist jeweils ein Bänderungsclip 10 um eine Achse 11 der Haltelasche 8 schwenkbar gelagert. Die integral mit der aus einem flexiblen Material bestehenden Haltelasche 8 geformte Achse 11 ist in einer gekrümmt verlaufenden Hinterscheidung 12 des Bänderungsclips 10 mit Hilfe von zwei in Ausnehmungen 13 des Bänderungsclips 10 angeordneten verrastbaren Sicherungsstiften 14 so fixiert, dass die Haltelasche 8 in dem winkligen Bereich zum Gesicht des Benutzers hin gebogen wird und mithin keine hervorstehende Angriffsfläche für Flammen bildet. Der Bänderungsclip 10 hat einen zu seiner Unterseite hin offenen Führungskanal 15, dessen Profilierung mit dem Querschnitt einer an einem Sichtscheibenrahmenclip 16 angeformten Führungsschiene 18 identisch ist.

Am Sichtscheibenrahmen 6 ist im Randbereich von dessen oberer Seite jeweils ein Sichtscheibenrahmenclip 16 montiert, der in Längsrichtung des Sichtscheibenrahmens 6 verlaufende Haken (nicht dargestellt) aufweist, die in am Sichtscheibenrahmen ausgebildete Taschen (nicht dargestellt) eingeschoben werden. In dieser Lage wird der Sichtscheibenrahmenclip 16 mit Hilfe einer verrastbaren T-förmigen Sicherungsplatte 17 gesichert. Zusätzlich wird der Sichtscheibenrahmenclip 16 an einer Rippe 6a und einem Schenkel 6b des Sichtscheibenrahmens 6 gehalten. Der Sichtscheibenrahmenclip 16 hat eine in Längsrichtung des Sichtscheibenrahmens 6 verlaufende Führungsschiene 18 mit pilzförmigem, der Profilierung des Führungskanals 15 entsprechendem Querschnittsprofil. Die beiden Querschnittsprofile sind jedoch nicht symmetrisch ausgebildet, so dass der jeweilige Bänderungsclip 10 nur in der richtigen Lage und Richtung, nämlich nicht um 180° verdreht, auf den Sichtscheibenrahmenclip 16 aufgeschoben werden kann. Eine Fehlmontage der Bänderungsclips durch Aufschieben an der falschen Seite ist durch eine am Bänderungsclip angeformte Nase (nicht dargestellt) ausgeschlossen. Die Führungsschiene 18 des Sichtscheibenrahmenclips 16 hat einen jeweils an der Außenseite befindlichen Anschlag 19, an dem der Bänderungsclip 10 nach dem Aufschieben auf die Führungsschiene 18, und zwar jeweils von innen nach au-βen, gehalten ist. Zudem sind am Bänderungsclip Schnappnasen (nicht dargestellt) zur Verrastung vorgesehen.

Aus Fig. 1 ist weiterhin ersichtlich, das an den freien Enden des Nackenbandes 20 der Kopfbänderung 2 jeweils ein Befestigungsclip 21 verstellbar angebracht ist, der eine im Wesentlichen schlüssellochartige Aussparung 22 aufweist. An der Außenseite des Maskenkörpers 4 ist in einem - von der Gesichtsöffnung des Maskenkörpers aus gesehen - jenseits der im Inneren des Maskenkörpers ausgebildeten Dichtungsmanschette (nicht dargestellt) liegenden Bereich ein etwa pilzförmiger Befestigungsknopf 23 angeordnet. Der Befestigungsknopf 23 ist an einer an der Außenfläche des Maskenkörpers angeformten Tasche 24 gehalten. Mit Hilfe der Befestigungsclips 21 und der Befestigungsknöpfe 23 können die Nackenbänder 20 auf einfache Weise und schnell an der Außenseite des Maskenkörpers 4 arretiert werden. Auch die Anbindung des Kopfbandteils 7 und des Seitenbandes 9, die über die Haltelasche 8, den Bänderungsclip 10 und den Sichtscheibenrahmenclip 16 am Sichtscheibenrahmen 16 gehalten sind, erfolgt jenseits der Dichtungsmanschette an einer vom Gesicht des Benutzers entfernten Stelle. Durch diese Anordnung der vier Anbindungspunkte der Kopfbänderung ist ein gleichmäßiges Anliegen der mit einer Kopfbänderung 2 versehenen, üblicherweise aber für die Anbindung an einen Schutzhelm vorgesehenen Atemschutz-Vollmaske 1 am Gesicht des Benutzers und eine gleichmäßige Dichtwirkung der Dichtmanschette möglich. Die Bänderungs- und Befestigungsclips sind leicht, schnell, einfach und fehlerfrei montierbar und sicher an der Maske fixierbar.

Die am Sichtscheibenrahmen 6 längenverstellbar angebrachten Stecklaschen 3 mit Haltebohrungen 3a zur Verbindung der Maske mit einem Schutzhelm sind während der in Fig. 1 dargestellten Benutzung der Atemschutz-Vollmaske 1 mit einer Kopfbänderung 2 in einer an der Haltelasche 8 von dem elastischen Seitenband 9 gebildeten Schlaufe 25 gehalten. Die Stecklasche 3 stellt daher bei der Benutzung der Maske mit Kopfbänderung kein störendes Bauteil dar. Wenn die Atemschutz-Vollmaske 1 hingegen in Verbindung mit einem Schutzhelm verwendet werden soll, können die Bänderungsclips 10 und die Befestigungsclips 21 schnell und einfach vom Maskenkörper 4 gelöst und die Stecklaschen 3 aus den Schlaufen 25 herausgezogen werden. Die Atemschutz-Vollmaske kann dann, ohne dass störende Maskenteile, zum Beispiel üblicherweise für die Bänderungsbefestigung vorgesehene Befestigungslaschen am Maskenkörper, im Wege stehen, in Verbindung mit einem Schutzhelm benutzt werden.

### Bezugszeichenliste

- 1: Atemschutz-Vollmaske
- 2: Kopfbänderung
- 3: Stecklasche
- 4: Maskenkörper
- 5: Sichtscheibe
- 6: Sichtscheibenrahmen
- 6°: Rippe von 6
- 6b: Schenkel von 6
- 7: Kopfbandteil
- 8: Haltelasche von 2
- 9: Seitenband
- 10: Bänderungsclip
- 11: Achse von 8
- 12: Hinterschneidung von 10 (Achsführung)
- 13: Ausnehmungen in 10
- 14: Sicherungsstifte
- 15: Führungskanal in 10
- 16: Sichtscheibenrahmenclip
- 17: Sicherungsplatte
- 18: Führungsschiene
- 19: Anschlag
- 20: Nackenband
- 21: Befestigungsclip
- 22: Schlüsselloch-Aussparung in 21
- 23: Befestigungsknopf
- 24: Tasche an 4
- 25: Schlaufe

## Patentansprüche

1. Atemschutz-Vollmaskeimit mit ersten (3) und zweiten (10, 16; 21, 23) Verbindungsmitteln, mit einer separaten Kopfbänderung und mit einem Maskenkörper (4), dem ein Sichtscheibenrahmen (6) sowie die ersten Verbindungsmittel (3) zur Befestigung des Maskenkörpers (4) an einem Schutzhelm und zum Tragen der Vollmaske in Verbindung mit dem Schutzhelm zugeordnet sind, wobei die Vollmaske unter Verwendung der aus beiderseitigen Kopf-, Seiten- und Nackenbändern bestehenden Kopfbänderung (2), die außerhalb des Dichtungsbereichs des Maskenkörpers (4) an vom Gesicht des Benutzers entfernten mindestens vier Anbindungspunkten an der Maske gehalten ist, und der zweiten Verbindungsmittel (10, 21) auch ohne Schutzhelm nutzbar ist, **dadurch gekennzeichnet, dass**
- die Kopf- und Seitenbänder (7, 9) jeweils über einen gemeinsamen Bänderungsclip (10) mit Führungskanal (15), der linear von innen nach außen auf eine Führungsschiene (18) eines am Sichtscheibenrahmen (6) angebrachten Sichtscheibenrahmenclips (16) aufschiebbar und arretierbar ist, am Sichtscheibenrahmen (6), und
- die Nackenbänder (20) jeweils mittels eines Befestigungsclips (21) mit Schlüsselloch-Aussparung (22), der auf einen am Maskenkörper (4) ausgebildeten Befestigungsknopf (23) aufschiebbar und durch Reibwirkung zwischen dem Befestigungsknopf (23) und einem Langloch der Schlüsselloch-Aussparung (22) arretierbar ist, unmittelbar am Maskenkörper (4)
gehalten sind.

2. Atemschutz-Vollmaske nach Anspruch 1, **dadurch gekennzeichnet, dass** die beiderseitigen Kopfbandteile und Seitenbänder (7, 9) an einer Haltelasche (8) mit an dieser ausgebildeter Achse (11) zur schwenkbaren Halterung am Bänderungsclip (10) befestigt sind.

3. Atemschutz-Vollmaske nach Anspruch 2, **dadurch gekennzeichnet, dass** die Achse (11) in einer Hinterschneidung (12) des Bänderungsclips (10) mit Sicherungsstiften (14) so fixiert ist, dass die stumpfwinklig geformte Haltelasche (8) in dem Winkelbereich zum Maskenkörper (4) hin abgebogen ist.

4. Atemschutz-Vollmaske nach Anspruch 1, **dadurch gekennzeichnet, dass** die Sichtscheibenrahmenclips (16) oder die Bänderungsclips (10) an den nach au-βen weisenden Enden der Führungsschiene (18) einen Anschlag (19) zur seitlichen Fixierung des Bänderungsclips (10) aufweisen.

5. Atemschutz-Vollmaske nach Anspruch 4, **dadurch gekennzeichnet, dass** die Führungsschienen (18) ein asymmetrisches Profil haben und die Bänderungsclips (10) einen dementsprechend profilierten Führungskanal (15) aufweisen, so dass beim Anlegen der Kopfbänderung (2) der jeweilige Bänderungsclip (10) nur dem zugehörigen Sichtscheibenrahmenclip (16) zugeordnet wird.

6. Atemschutz-Vollmaske nach Anspruch 1, **dadurch gekennzeichnet, dass** der Sichtscheibenrahmenclip (16) als Winkelprofil ausgebildet ist, dessen abgekröpfte Enden eine Rippe (6a) und einen Schenkel (6b) des Sichtscheibenrahmens (6) hinterfassen und der Sichtscheibenrahmenclip (16) zusätzlich mit in Taschen des Sichtscheibenrahmens eingeschobenen Haken sowie mittels einer am Sichtscheibenrahmen (6) verrastbaren T-förmigen Sicherungsplatte (17) fixiert ist.

7. Atemschutz-Vollmaske nach Anspruch 1, **dadurch gekennzeichnet, dass** der Befestigungsknopf (23) an einer am Maskenkörper (4) angeformten Tasche (24) gehalten ist.

8. Atemschutz-Vollmaske nach Anspruch 1, **dadurch gekennzeichnet, dass** das erste Verbindungsmittel zur Halterung der Maske an einem Schutzhelm während der Benutzung mit einer Kopfbänderung (2) an der Kopfbänderung (2) oder dem Maskenkörper (4) fixiert (3) ist.

9. Atemschutz-Vollmaske nach Anspruch 8, **dadurch gekennzeichnet, dass** das erste Verbindungsmittel eine mit mehreren Haltebohrungen (3a) versehene Stecklasche (3) ist, die in einer vom elastischen Seitenband (9) der Kopfbänderung (2) an der Haltelasche (8) gebildeten Schlaufe (25) fixierbar ist.

10. Atemschutz-Vollmaske nach Anspruch 8, **dadurch gekennzeichnet, dass** die Stecklasche (3) mittels der Haltebohrungen (3a) an einem an die Haltelasche (8) angeformten Bolzen fixiert ist.

## Claims

1. Full-face breathing mask comprising first (3) and second (10, 16; 21, 23) connecting means, comprising a separate head harness and comprising a mask body (4) with which a viewing panel frame (6) and the first connecting means (3) for fastening the mask body (4) to a protective helmet and for carrying the full-face mask in conjunction with the protective helmet are associated, it also being possible to use the full-face mask without a protective helmet by using the head harness (2), which consists of head, side and neck straps on either side and is held on the mask outside the sealing region of the mask body (4) at least at four connection points at a distance from the face of the user, and the second connecting means (10, 21), **characterised in that**
- the head and side straps (7, 9) are each held on the viewing panel frame (6) via a common harness clip (10) comprising a guide channel (15) which may be slid, in a linear manner from the inside to the outside, onto a guide rail (18) of a viewing panel frame clip (16) attached to the viewing panel frame (6) and may be locked, and
- the neck straps (20) are each held directly on the mask body (4) by means of a fastening clip (21) comprising a keyhole opening (22), said fastening clip may be slid onto a fastening knob (23) formed on the mask body (4) and locked by friction between the fastening knob (23) and a slot of the keyhole opening (22).

2. Full-face breathing mask according to claim 1, **characterised in that** the head strap parts and side straps (7, 9) on either side are fastened to a retaining plate (8) by pivots (11) formed thereon for pivotal mounting on the harness clip (10).

3. Full-face breathing mask according to claim 2, **characterised in that** the pivot (11) is fixed in an undercut (12) of the harness clip (10) by locking pins (14), in such a way that the obtuse-angled retaining plate (8) is bent towards the mask body (4) in the angular region.

4. Full-face breathing mask according to claim 1, **characterised in that** the viewing panel frame clips (16) or the harness clips (10) comprise a stop (19) on the outward-facing ends of the guide rail (18) for lateral fixing of the harness clip (10).

5. Full-face breathing mask according to claim 4, **characterised in that** the guide rails (18) have an asymmetric profile and the harness clips (10) comprise a correspondingly profiled guide channel (15), in such a way that the respective harness clip (10) is allocated only to the associated viewing panel frame clip (16) when the head harness (2) is put on.

6. Full-face breathing mask according to claim 1, **characterised in that** the viewing panel frame clip (16) is formed as an angled profiled part, the offset ends of which engage behind a rib (6a) and a limb (6b) of the viewing panel frame (6) and the viewing panel frame clip (16) is additionally fixed by hooks which are inserted in recesses in the viewing panel frame and by means of a T-shaped locking plate (17) which can be latched on the viewing panel frame (6).

7. Full-face breathing mask according to claim 1, **characterised in that** the fastening knob (23) is held in a recess (24) which is integrally formed in the mask body (4).

8. Full-face breathing mask according to claim 1, **characterised in that** the first connecting means (3) is fixed to the head harness (2) or the mask body (4) for mounting the mask on a protective helmet during use with a head harness (2).

9. Full-face breathing mask according to claim 8, **characterised in that** the first connecting means is a plug-in tongue (3) which is provided with a plurality of locking holes (3a) and can be fixed in a loop (25) which is formed on the retaining plate (8) by the resilient side strap (9) of the head harness (2).

10. Full-face breathing mask according to claim 8, **characterised in that** the plug-in tongue (3) is fixed by means of the locking holes (3a) to a bolt moulded integrally on the retaining plate (8).

## Revendications

1. Masque complet de protection respiratoire comportant des premiers (3) et deuxièmes (10, 16 ; 21, 23) moyens d'attache, des bandes de tête séparées un corps de masque (4) auquel sont affectés un cadre de visière (6) et les premiers moyens d'attache (3) pour fixer le corps de masque (4) sur un casque de protection et pour porter le masque complet en relation avec le casque de protection, le masque complet peut être utilisé également sans casque de protection en utilisant les bandes de tête (2), qui sont constituées des deux côtés, de bandes de tête, de bandes latérales et de bandes du cou et sont maintenues à l'extérieur de la zone d'étanchéité du corps de masque (4) sur au moins quatre points d'attache distants du visage de l'utilisateur, et les deuxièmes moyens d'attache (10, 21), **caractérisé en ce que**
- les bandes de tête et bandes latérales (7, 9) sont maintenues respectivement sur le cadre de visière (6) par un clip de bandes commun (10) comportant un canal de guidage (15), qui peut être coulissé linéairement de l'intérieur vers l'extérieur sur un rail de guidage (18) d'un clip de cadre de visière (16) placé au cadre de visière et qui peut être arrêté, et
- les bandes du cou (20) sont maintenues directement sur le corps de masque (4) respectivement au moyen d'un clip de fixation (21) avec une ouverture en trou de serrure (22), qui peut être coulissé sur un bouton de fixation (23) formé sur le corps de masque (4) et peut être arrêté par un effet de frottement entre le bouton de fixation (23) et un trou longitudinal de l'ouverture en trou de serrure (22).

2. Masque complet de protection respiratoire selon la revendication 1, **caractérisé en ce que** les parties de bandes de tête des deux côtés et les bandes latérales (7, 9) sont fixées à une patte d'arrêt (8) avec l'axe (11) formé sur celle-ci pour un maintien orientable sur le clip de bandes (10).

3. Masque complet de protection respiratoire selon la revendication 2, **caractérisé en ce que** l'axe (11) est fixé à une intersection (12) du clip de bande (10) avec des broches de verrouillage (14) de telle sorte que la patte d'arrêt (8) formée à angle obtus soit courbée dans la zone angulaire en direction du corps de masque (4).

4. Masque complet de protection respiratoire selon la revendication 1, **caractérisé en ce que** les clips de cadre de visière (16) ou les clips de bandes (10) présentent aux extrémités orientées vers l'extérieur des rails de guidage (18), une butée (19) pour la fixation latérale du clip de bandes (10).

5. Masque complet de protection respiratoire selon la revendication 4, **caractérisé en ce que** les rails de guidage (18) ont un profil asymétrique et que les clips de bande (10) présentent un canal de guidage profilé de façon correspondante de sorte que lors du placement des bandes de tête (2), le clip de bande respectif (10) soit affecté au clip de cadre de visière correspondant (16).

6. Masque complet de protection respiratoire selon la revendication 1, **caractérisé en ce que** le clip de cadre de visière (16) est constitué comme un profil angulaire dont les extrémités coudées présentent une arête (6a) et une aile (6b) du cadre de visière (6) et le clip de cadre de visière (16) est fixé conjointement avec des crochets insérés dans les poches du cadre de visière au moyen d'une plaque de fixation (17) en forme de T pouvant être encliqueté sur le cadre de visière

7. Masque complet de protection respiratoire selon la revendication 1, **caractérisé en ce que** le bouton de fixation (23) est maintenu sur une poche (24) formée sur le corps de masque (4).

8. Masque complet de protection respiratoire selon la revendication 1, **caractérisé en ce que** le premier moyen de liaison pour le maintien du masque sur un casque de protection est fixé pendant l'utilisation avec des bandes de tête (2) sur les bandes de tête (2) ou le corps de masque (4).

9. Masque complet de protection respiratoire selon la revendication 8, **caractérisé en ce que** le premier élément de liaison est une patte enfichable dotée de plusieurs alésages de retenue (3a) qui peut être fixée dans une boucle (25) formée par la bande latérale élastique (9) des bandes de tête (2) sur la patte d'arrêt (8).

10. Masque complet de protection respiratoire selon la revendication 8, **caractérisé en ce que** la patte enfichable (3) est fixée au moyen des alésages de retenue (3a) à un boulon formé sur la patte d'arrêt (8).
